# EUROPÄISCHE PATENTSCHRIFT

(11) **EP 1 421 272 B1**
(45) Veröffentlichungstag und Bekanntmachung des Hinweises auf die Patenterteilung: **29.06.2005**
(21) Anmeldenummer: 02760079.0
(22) Anmeldetag: 05.07.2002
(51) Int. Cl.: F02M 57/02, F02M 47/02, F02M 59/10, F02M 59/46, F02M 63/00, F02M 45/02

(54) **KRAFTSTOFFEINSPRITZVORRICHTUNG FÜR BRENNKRAFTMASCHINEN**
FUEL-INJECTION DEVICE FOR INTERNAL COMBUSTION ENGINES
DISPOSITIF D'INJECTION DE CARBURANT POUR MOTEURS A COMBUSTION INTERNE

(30) Priorität: 22.08.2001 DE 10141110
(43) Veröffentlichungstag der Anmeldung: 26.05.2004
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2002/002463
(87) Internationale Veröffentlichungsnummer: WO 2003/018995

(56) Entgegenhaltungen:
- DE-A- 10 002 702
- DE-A- 10 008 268
- DE-A- 19 939 448
- DE-A- 19 956 598

## Beschreibung

### Stand der Technik

Die Erfindung geht aus von einer Kraftstoffeinspritzvorrichtung nach der Gattung des Patentanspruchs 1.

Bei einer bekannten Kraftstoffeinspritzvorrichtung dieser Art (DE 199 10 970 A1) ist der Steuerraum über ein 2/2-Wegeventil mit einer Entlastungsleitung verbindbar. Ein anderes 2/2-Wegeventil dient zur Aktivierung eines Druckübersetzers, mit dem ein hoher Einspritzdruck erzeugt wird (Siehe auch DE 10008268 A1).

### Vorteile der Erfindung

Die erfindungsgemäße Kraftstoffeinspritzvorrichtung mit den kennzeichnenden Merkmalen des Patentanspruchs 1 hat demgegenüber den Vorteil, daß der gemeinsame Ventilkörper von einem einzigen Stellantrieb betätigbar ist und so ein Ventilkörper und ein Stellantrieb eingespart werden können.

Vorzugsweise ist das Ventil zum Steuern des im Steuerraum herrschenden Drucks als Schieberventil und das Ventil zum Schalten des Einspritzdruckes als Sitzventil ausgebildet.

Weitere Vorteile und vorteilhafte Ausgestaltungen des Gegen stands der Erfindung sind der Beschreibung, der Zeichnung und den Ansprüchen entnehmbar.

### Zeichnung

Ein Ausführungsbeispiel der erfindungsgemäßen Kraftstoffeinspritzvorrichtung ist in der Zeichnung dargestellt und wird in der nachfolgenden Beschreibung näher erläutert. Es zeigen:
- **Fig. 1**: die wesentlichen Komponenten einer erfindungsgemäßen Kraftstoffeinspritzvorrichtung mit einem 4/3-Steuerventil zum Steuern des Einspritzvorgangs; und
- **Fig. 2**: ein Diagramm, das für die in Fig. 1 dargestellte Kraftstoffeinspritzvorrichtung über die Zeitachse den Hub (H) des Ventilkörpers des 4/3-Steuerventils, den Einspritzdruck (P) und den Hub (h) des Ventilglieds des Einspritzventils angibt.

### Beschreibung der Ausführungsbeispiele

Die in **Fig. 1** gezeigte Kraftstoffeinspritzvorrichtung **1** für Brennkraftmaschinen umfaßt einen Hochdruckspeicher **2** (Common Rail), in dem Kraftstoff unter einem Kraftstoffdruck P1 gelagert ist. Vom Hochdruckspeicher 2 wird der Kraftstoff jeweils über Druckleitungen **3** und Einspritzleitungen **4** zu den einzelnen, in den Brennraum der zu versorgenden Brennkraftmaschine ragenden Einspritzventilen (Injektoren) **5** abgeführt, von denen in Fig. 1 nur eines gezeigt ist.

In einer axialen Führungsbohrung **6** des Einspritzventils 5 ist ein kolbenförmiges Ventilglied (Düsennadel) **7** mit einer konischen Ventildichtfläche **8** verschiebbar gelagert, welche durch eine Schließfeder **9** gegen eine konische Ventilsitzfläche **10** des Ventilgehäuses gedrückt wird und die dort vorgesehenen Einspritzöffnungen **11** verschließt. Die Einspritzleitung 4 mündet im Einspritzventil 5 in einen ringförmigen Düsenraum **12,** von dem ein zwischen Führungsbohrung 6 und Ventilglied 7 verlaufender Ringspalt bis zur Ventilsitzfläche 10 führt. Das Ventilglied 7 hat im Bereich des Düsenraumes 12 eine als Druckschulter ausgebildete erste Steuerfläche **13,** an welcher der über die Einspritzleitung 4 zugeführte Kraftstoff im Öffnungssinn (d.h. nach innen) am Ventilglied 7 angreift. Die der Ventildichtfläche 8 abgewandte Stirnseite des Ventilglieds 7 bildet eine zweite Steuerfläche **14,** die einen Steuerraum **15** begrenzt und in Ventilschließrichtung wirkt. Der Steuerraum 15 ist über eine Z-Drossel **16** mit der Einspritzleitung 4 verbunden sowie über eine A-Drossel **17** und ein Schieberventil **18** mit einer Entlastungsleitung (Lecköl) **19** verbindbar. Die zweite Steuerfläche 14 ist größer als die erste Steuerfläche 13, so daß bei geschlossenem Schieberventil 18, d.h. bei gleichem Druck im Düsenraum 12 und im Steuerraum 15, das Ventilglied 7 die Einspritzöffnungen 11 verschließt. Die Z-Drossel 16 ist kleiner als die A-Drossel 17, so daß bei geöffnetem Schieberventil 18 der im Steuerraum 15 herrschende Druck über die Entlastungsleitung 19 abgebaut wird und oberhalb eines Öffnungsdruckes P_{S} das Ventilglied 7 durch den im Düsenraum 12 herrschenden Druck gegen die Wirkung der Schließfeder 9 aufgesteuert wird.

Für jedes Einspritzventil 5 ist eine lokale Druckübersetzungseinheit **20** mit einem gegen die Wirkung einer Rückstellfeder **21** axial verschiebbaren Übersetzungskolben **22** vorgesehen, welcher primärseitig eine Primärkammer **23**, sekundärseitig eine Sekundärkammer 24 und druckseitig eine Druckkammer **25** begrenzt. Die Primärkammer 23 ist direkt, die Sekundärkammer 24 über eine Drossel **26** und die Druckkammer 25 über ein Rückschlagventil **27** mit der Druckleitung 3 verbunden, wobei die Einspritzleitung 4 von der Druckkammer 25 abgeht. Über ein Sitzventil **28** ist die Sekundärkammer 24 mit der Entlastungsleitung 19 verbindbar. Bei geschlossenem Schaltventil 28 herrscht in allen drei Kammern 23, 24, 25 der Kraftstoffdruck P1 des Druckspeichers 2, so daß der Übersetzungskolben 22 durch die Rückstellfeder 21 in seine Ausgangslage gedrückt ist. Wird durch Öffnen des Sitzventils 28 die Sekundärkammer 24 druckentlastet, wird der Übersetzungskolben 22 in Kompressionsrichtung verschoben und dadurch entsprechend dem Kolbenquerschnittsverhältnis in Primär- und Druckkammer 23, 25 der in der Druckkammer 25 befindliche Kraftstoff auf einen höheren Kraftstoffdruck komprimiert. Das Rückschlagventil 27 verhindert dabei den Rückfluß von komprimiertem Kraftstoff zurück in die Druckleitung 3.

Das Schieberventil 18 und das Sitzventil 28 sind zu einem 4/3-Steuerventil **29** mit einem gemeinsamen Ventilkörper **30** zusammengefaßt. Der Ventilkörper 30 ist in einer axialen Führungsbohrung **31** des Ventilgehäuses verschiebbar gelagert und mittels eines piezoelektrischen Stellantriebs **32** axial verstellbar.

Das Schieberventil 18 weist eingangsseitig einen in der Wand der Führungsbohrung 29 vorgesehenen, unteren Ringraum **33** auf, in den die vom Steuerraum 15 abgehende Leitung mündet. Ausgangsseitig weist das Schieberventil 18 einen am Ventilkörper 30 vorgesehenen, unteren Ringraum **34** auf, der sich zum Ringraum 33 hin öffnet. Über eine Querbohrung **35** und eine Längsbohrung **36** des Ventilkörpers 30 ist der untere Ringraum 34 des Ventilkörpers 30 mit der stirnseitig von der Führungsbohrung 29 abgehenden Entlastungsleitung 19 verbunden. Das Schieberventil 18 sperrt, wenn bei einem Hub H₂ des Ventilkörpers 30 die Steuerkante **37** des Ringraums 34 die obere Dichtkante **38** des Ringraums 33 überfährt.

Das Sitzventil 28 weist eingangsseitig einen in der Wand der Führungsbohrung 29 vorgesehenen, oberen Ringraum **39** mit einer konischen Ventilsitzfläche **40** auf, in den die von der Sekundärkammer 24 abgehende Leitung mündet. Der Ventilkörper 30 hat eine mit der Ventilsitzfläche 40 zusammenwirkende konische Ventildichtfläche **41**, die sich nach unten zu einem Ringraum **42** erweitert, von dem die Entlastungsleitung 19 abgeht.

In der in Fig. 1 gezeigten Ausgangsstellung des 4/3-Steuerventils 29 ist das Schieberventil 18 geöffnet, so daß der Steuerraum 15 druckentlastet ist, und das Sitzventil 28 geschlossen, so daß die Sekundärkammer 24 nicht druckentlastet ist. Der zum Öffnen des Sitzventils 28 erforderliche Hub H₁ des Ventilkörpers 30 ist kleiner als der zum Schließen des Schieberventils 18 erforderliche Hub H₂.

In **Fig. 2** ist in einem Diagramm der zeitliche Ablauf des Einspritzvorgangs aufgetragen.
Der Beginn des Einspritzvorgangs wird zum Zeitpunkt **t0** durch einen Hub H₁ des Ventilkörpers 30 eingeleitet, so daß das Sitzventil 28 öffnet und das Schieberventil 18 geöffnet bleibt. Die Sekundärkammer 24 wird druckentlastet, und in der Druckkammer 25 und damit auch im Düsenraum 12 baut sich ein höherer Kraftstoffdruck auf.
Wenn zum Zeitpunkt **t1** im Düsenraum 12 der Öffnungsdruck P_{S} erreicht wird, öffnet das Ventilglied 7 gegen die Wirkung der Schließfeder 9 druckgesteuert und wird auf maximalen Hub hₘₐₓ aufgesteuert, so daß die Einspritzung mit dem im Düsenraum 12 herrschenden Kraftstoffdruck erfolgt. Der maximale Einspritzdruck Pₘₐₓ ergibt sich aus dem Kolbenquerschnittsverhältnis in Primär- und Druckkammer 23, 25.
Zum Zeitpunkt **t2,** zu dem der im Düsenraum 12 herrschende Druck noch höher als der Öffnungsdruck P_{S} ist, wird durch einen Hub H₂ des Ventilkörpers 30 das Schieberventil 18 geschlossen. Der Steuerraum 15 ist nicht mehr druckentlastet, und der Druck im Steuerraum 15 steigt an, so daß das Ventilglied 7 die Einspritzöffnungen 11 hubgesteuert verschließt.
Zum Zeitpunkt **t3** werden durch Zurückstellen des Ventilkörpers 30 in seine Ausgangsstellung das Schieberventil 18 geöffnet und das Sitzventil 28 geschlossen. Der Steuerraum 15 ist wieder druckentlastet, und das Ventilglied 7 öffnet hubgesteuert, so daß eine Nacheinspritzung mit dem in der Einspritzkammer 12 herrschenden Kraftstoffdruck, z.B. mit Pₘₐₓ, erfolgt.
Der Einspritzvorgang ist zum Zeitpunkt **t4** beendet, wenn der im Düsenraum 12 herrschende Kraftstoffdruck kleiner als der Öffnungsdruck P_{S} wird. Aufgrund der nicht mehr druckentlasteten Sekundärkammer 24 wird der Übersetzungskolben 22 durch die Rückstellfeder 21 in seine Ausgangslage gedrückt und die Druckkammer 25 mit Kraftstoff aus dem Druckspeicher 2 gefüllt.

## Patentansprüche

1. Kraftstoffeinspritzvorrichtung (1) für Brennkraftmaschinen, mit mehreren jeweils in einer Einspritzleitung (4) des Kraftstoffs vorgesehenen Einspritzventilen (5), wobei jedes Einspritzventil (5) einen Düsenraum (12) und einen Steuerraum (15), die beide mit der Einspritzleitung (4) verbunden sind, ein die Einspritzöffnungen (11) des Düsenraums (12) steuerndes Ventilglied (7), das über eine im Düsenraum (12) befindliche, in Ventilöffnungsrichtung wirkende erste Steuerfläche (13) und über eine im Steuerraum (15) befindliche, in Ventilschließrichtung wirkende zweite Steuerfläche (14) betätigbar ist, ein erstes Ventil (18) zum Steuern des im Steuerraum (15) herrschenden Drucks und ein zweites Ventil (28) zum Schalten des Einspritzdruckes aufweist,
**dadurch gekennzeichnet,**
**daß** für beide Ventile (18, 28) ein gemeinsamer Ventilkörper (30) vorgesehen ist und daß der zum Schließen des ersten Ventils (18) erforderliche Hub (H₂) des Ventilkörpers (30) größer als der zum Öffnen des zweiten Ventils (28) erforderliche Hub (H₁) ist.

2. Kraftstoffeinspritzvorrichtung nach Anspruch 1, **dadurch gekennzeichnet, daß** das erste Ventil (18) als Schieberventil ausgebildet ist.

3. Kraftstoffeinspritzvorrichtung nach Anspruch 1 oder 2, **dadurch gekennzeichnet, daß** das zweite Ventil (28) als Sitzventil ausgebildet ist.

4. Kraftstoffeinspritzvorrichtung nach einem der vorhergehenden Ansprüche, **dadurch gekennzeichnet, daß** der für den Ventilkörper (30) vorgesehene Stellantrieb als piezoelektrischer Stellantrieb (32) ausgebildet ist.

5. Kraftstoffeinspritzvorrichtung nach einem der vorhergehenden Ansprüche, **dadurch gekennzeichnet, daß** zumindest ein tieferer Kraftstoffdruck (P1) in einem zentralen Druckspeicher (2) gespeichert ist.

6. Kraftstoffeinspritzvorrichtung nach einem der vorhergehenden Ansprüche, **dadurch gekennzeichnet, daß** die Einspritzleitung (4) sowohl über ein Rückschlagventil (27) mit einem tieferen Kraftstoffdruck (P1) als auch mit der Druckkammer (25) eines durch das zweite Ventil (28) aktivierbaren Druckübersetzungskolbens (22) verbunden ist.

## Claims

1. Fuel injection device (1) for internal combustion engines, with a plurality of injection valves (5) provided in each case in a fuel injection line (4), each injection valve (5) having a nozzle space (12) and a control space (15), which are both connected to the injection line (4), a valve member (7) which controls the injection orifices (11) of the nozzle space (12) and which can be actuated via a first control face (13) located in the nozzle space (12) and acting in the valve-opening direction and via a second control face (14) located in the control space (15) and acting in the valve-closing direction, a first valve (18) for controlling the pressure prevailing in the control space (15), and a second valve (28) for switching the injection pressure, **characterized in that** a common valve body (30) is provided for both valves (18, 28), and **in that** the stroke (H₂) of the valve body (30) which is required for closing the first valve (18) is greater than the stroke (H₁) required for opening the second valve (28).

2. Fuel injection device according to Claim 1, **characterized in that** the first valve (18) is designed as a slide valve.

3. Fuel injection device according to Claim 1 or 2, **characterized in that** the second valve (28) is designed as a seat valve.

4. Fuel injection device according to one of the preceding claims, **characterized in that** the actuating drive provided for the valve body (30) is designed as a piezoelectric actuating drive (32).

5. Fuel injection device according to one of the preceding claims, **characterized in that** at least one lower fuel pressure (P1) is stored in a central pressure accumulator (2).

6. Fuel injection device according to one of the preceding claims, **characterized in that** the injection line (4) is connected both to a lower fuel pressure (P1) via a non-return valve (27) and to the pressure chamber (25) of a pressure intensification piston (22) activatable by means of the second valve (28).

## Revendications

1. Dispositif d'injection de carburant (1) pour moteurs à combustion interne, comprenant plusieurs injecteurs (5) prévus respectivement dans une conduite d'injection (4) du carburant, dans lequel chaque injecteur (5) présente une chambre de buse (12) et une chambre de commande (15) reliées à la conduite d'injection (4), un organe de soupape (7) commandant les ouvertures d'injection (11) de la chambre de buse (12) et pouvant être actionné par une première surface de commande (13) située dans la chambre de buse (12) et agissant dans la direction d'ouverture de soupape, et par une deuxième surface de commande (14) située dans la chambre de commande (15) et agissant dans la direction de fermeture de soupape, avec une première soupape (18) pour commander la pression régnant dans la chambre de commande (15) et une deuxième soupape (28) pour régler la pression d'injection,
**caractérisé en ce que**
pour les deux soupapes (18, 28) on prévoit un corps de soupape commun (30) dont la course (H₂) nécessaire pour fermer la première soupape (18) est supérieure à la course (H₁) nécessaire pour ouvrir la deuxième soupape (28).

2. Dispositif d'injection de carburant selon la revendication 1,
**caractérisé en ce que**
la première soupape (18) est une soupape à coulisse.

3. Dispositif d'injection de carburant selon la revendication 1 ou 2,
**caractérisé en ce que**
la deuxième soupape (28) est une soupape à siège.

4. Dispositif d'injection de carburant selon l'une quelconque des revendications précédentes,
**caractérisé en ce que**
l'actionneur prévu pour le corps de soupape (30) est un actionneur piézoélectrique (32).

5. Dispositif d'injection de carburant selon l'une quelconque des revendications précédentes,
**caractérisé en ce qu'**
au moins une pression de carburant plus basse (P1) est accumulée dans un accumulateur de pression central (2).

6. Dispositif d'injection de carburant selon l'une quelconque des revendications précédentes,
**caractérisé en ce que**
la conduite d'injection (4) est reliée aussi bien par un clapet anti-retour (27) à une pression de carburant plus basse (P1) qu'à la chambre de pression (25) d'un piston démultiplicateur de pression (22) pouvant être activé par la deuxième soupape (28).
